# EUROPÄISCHE PATENTSCHRIFT

(11) **EP 2 729 264 B1**
(45) Veröffentlichungstag und Bekanntmachung des Hinweises auf die Patenterteilung: **09.09.2015**
(21) Anmeldenummer: 12737784.4
(22) Anmeldetag: 24.07.2012
(51) Int. Cl.: B21D 5/08, B21D 28/00, B21D 47/00, B21D 35/00, B21D 31/04, B21D 47/02, E04B 2/00, E04C 3/04

(54) **BAUPROFIL SOWIE VERFAHREN UND VORRICHTUNG ZUM HERSTELLEN EINES SOLCHEN BAUPROFILS**
CONSTRUCTION PROFILE AND METHOD AND DEVICE FOR PRODUCING SUCH A CONSTRUCTION PROFILE
PROFILÉ DE CONSTRUCTION AINSI QUE PROCÉDÉ ET DISPOSITIF POUR FABRIQUER UN TEL PROFILÉ DE CONSTRUCTION

(30) Priorität: 27.07.2011 DE 102011108679
(43) Veröffentlichungstag der Anmeldung: 14.05.2014
(73) Patentinhaber: Protektorwerk Florenz Maisch GmbH & Co. KG, 76571 Gaggenau (DE)
(72) Erfinder: MAISCH, Christof, 76571 Gaggenau (DE)
(74) Vertreter: Manitz, Finsterwald & Partner GbR
(86) Internationale Anmeldenummer: PCT/EP2012/064019
(87) Internationale Veröffentlichungsnummer: WO 2013/023860

(56) Entgegenhaltungen:
- EP-A2- 0 904 870
- WO-A1-98/53930
- WO-A1-03/076102
- AT-B- 207 542
- FR-A1- 2 301 653
- US-A- 1 090 843
- US-A- 1 972 179
- US-A- 2 473 976
- US-A- 3 333 379

## Beschreibung

Die vorliegende Erfindung betrifft ein Bauprofil in Form einer T-Profilschiene zum Tragen von plattenförmigen Elemente für die Einlegemontag von Deckenplatten für Rasterdecken sowie ein Verfahren und eine Vorrichtung zum Herstellen eines solchen Bauprofils. Bauprofile dieser Art werden in vielen Fällen aus einem metallischen, lang gestreckten Grundkörper, beispielsweise einer Metallbahn erzeugt. Dabei erfolgt die Erzeugung oftmals im so genannten Onlineverfahren, d.h. dass eine entsprechend lang gestreckte Materialbahn während der Vorwärtsbewegung der Materialbahn in Längsrichtung einer Vielzahl von Umformschritten unterzogen wird, um die endgültige Profilform zu erreichen. Dabei ist es insbesondere wesentlich, dass hohe Verarbeitungsgeschwindigkeiten von bis zu 150 m/min erreicht werden, um einen möglichst hohen Durchsatz zu erzielen.

Wesentlich bei solchen Bauprofilen ist auch, dass die Kosten in überwiegendem Maße von den Materialkosten geprägt sind. Das bedeutet, dass durch eine Reduzierung des Materialverbrauchs auch die Gesamtkosten des Bauprofils deutlich reduziert werden können.

In der FR 2 301 653 ist ein Stahlträger für Brückenkräne, Laufkräne, Einschienenbahnen und dergleichen beschrieben, der aus mehreren einzelnen Elementen zusammengeschweißt ist. Die US 1 972 179 A beschreibt ein Verfahren zum Herstellen von ebenen Streckmetallgittern.

Es ist eine Aufgabe der vorliegenden Erfindung, ein Bauprofil sowie ein Verfahren und eine Vorrichtung zum Erzeugen eines Bauprofils anzugeben, das insbesondere im Onlineverfahren auf einfache Weise und kostengünstig hergestellt werden kann.

Eine erfindungsgemäße T-Profilschiene umfasst die Merkmale des Anspruchs 1.

Das erfindungsgemäße Verfahren umfasst die Merkmale des Anspruchs 6.

Die erfindungsgemäße Vorrichtung umfasst die Merkmale des Anspruchs 10.

Erfindungsgemäß werden somit die Öffnungen in den Längsbereichen beispielsweise nicht durch Material vergeudende Ausstanzungen, sondern durch einen Aufweitvorgang erzeugt. Um ein gleichmäßiges Aufweiten der Öffnungen in den beiden Längsbereichen gewährleisten zu können, ist dabei speziell im Mittelbereich eine Profilvertiefung oder -erhöhung mit seitlichen Führungsflächen ausgebildet. Beim Aufziehen der Öffnungen wird durch den mit der Profilvertiefung oder -erhöhung zusammenwirkenden Führungsabschnitt gewährleistet, dass der Mittelbereich in Querrichtung fixiert wird, so dass die Öffnungen in beiden Längsbereichen gleichmäßig aufgeweitet werden. Ohne die Fixierung über den Führungsabschnitt besteht die Gefahr, dass die Öffnungen in einem Längsbereich mehr aufgeweitet werden, als die Öffnungen im anderen Längsbereich, oder dass sogar ausschließlich Öffnungen in einem der Längsbereiche aufgeweitet werden, während die Öffnungen im anderen Längsbereich in ihrem ursprünglichen schlitzförmigen, unaufgeweiteten Zustand verbleiben.

Vorteilhaft kann die Profilvertiefung als Führungsnut und/oder die Profilerhöhung als rückwärtiger Bereich einer Führungsnut ausgebildet sein. Eine solche Führungsnut kann in einfacher Weise eingeprägt werden, was unmittelbar im Onlineverfahren erfolgen kann. Die Profilvertiefung oder -erhöhung kann somit unmittelbar während der Längsbewegung der Materialbahn erzeugt werden. Auch die schlitzförmigen Öffnungen können vorteilhaft während der Längsbewegung der Materialbahn erzeugt werden, um auf diese Weise ein einstufiges Onlineherstellungsverfahren zu gewährleisten.

Nach einer vorteilhaften Ausführungsform der Erfindung umfassen die Längsbereiche zumindest zwei in Längsrichtung nebeneinander angeordnete Teillängsbereiche, die zur Bildung der aufgeweitete Öffnungen jeweils durch umgefaltete, stegförmige Abschnitte einstückig miteinander verbunden sind. Die Öffnungen können somit durch ein Umfalten dieser stegförmigen Abschnitte erzeugt werden, welche jeweils zwei Teillängsbereiche des jeweiligen Längsbereichs einstückig miteinander verbinden. Die Öffnungen werden in diesem Fall durch einen so genannten Faltprozess erzeugt. Grundsätzlich ist es beispielsweise auch möglich, dass die Öffnungen durch einen Aufweitprozess von parallelen, alternierend zueinander angeordneten schlitzförmigen Öffnungen erzeugt werden. Diese können beispielsweise zu rautenförmigen Öffnungen aufgeweitet werden, indem die Längsbereiche quer zu ihrer Längserstreckung auseinander gezogen werden.

Erfindungsgemäß umfasst die T-Profilschiene einen doppelwandigen Bereich mit zwei Flächenabschnitten, wobei die aufgeweiteten Öffnungen in den zwei Flächenabschnitten des doppelwandigen Bereichs ausgebildet sind. Die Längsbereiche werden dazu nach dem Aufweiten der Öffnungen gegenüber dem Mittelbereich umgebogen, wobei der Mittelbereich so umgeformt wird, dass die Längsbereiche den doppelwandigen Bereich bilden.

Weiter wird je ein sich an den jeweiligen Längsbereich anschließender außen liegender Bereich, der insbesondere ohne Öffnungen ausgebildet sein kann, gegenüber dem jeweiligen Längsbereich umgebogen. Das resultierende Bauprofil umfasst dann entsprechend umgebogene außen liegende Bereiche, in denen insbesondere keine Öffnungen ausgebildet sind.

Auf diese Weise wird das Bauprofil als T-Profilschiene, zum Tragen von plattenförmigen Elementen für die Einlegemontage von Deckenplatten für Rasterdecken ausgebildet. Der Mittelbereich bildet dabei einen Obergurt, der doppelwandige Bereich einen Steg und die außen liegenden Bereiche einen Untergurt der T-Profilschiene. Da der Steg doppelwandig ausgebildet ist, ist es für die Stabilität nicht nachteilig, dass in diesem Bereich die Öffnungen ausgebildet sind.

Zur Erhöhung der Stabilität können vorzugsweise in den Längsbereichen Sicken ausgebildet sein. Diese können sich insbesondere in den Bereichen zwischen den Öffnungen hinein erstrecken und somit quer zur Längserstreckung der Längsbereiche verlaufen. Die Sicken können sich dabei über die ganze Breite der Längsbereiche oder nur über einen Teil davon erstrecken. Insbesondere ist es auch möglich, dass mehrere Sicken in den Randbereichen der Längsbereiche über in Längsrichtung verlaufende weitere Sicken miteinander verbunden sind. In diesem Fall können die Sicken eine Leiterstruktur oder eine oder mehrere insbesondere ineinander greifende Kammstrukturen bilden. Zur Erzeugung der Sicken können diese in die Längsbereiche insbesondere im Onlineverfahren eingeprägt werden. Es ist jedoch auch möglich, dass die Sicken nicht direkt geprägt werden, sondern die die Sicken umgebenden Materialbereiche der Längsbereiche geprägt werden, so dass die nicht geprägten Bereiche letztlich hervorstehende Sicken bilden.

Die Sicken können dabei vorteilhaft nach dem Erzeugen der Öffnungen ausgebildet werden. Die Öffnungen bilden in diesem Fall Ausgleichsabschnitte, die durch den Prägevorgang auftretende Materialspannungen im Wesentlichen aufnehmen, so dass eine durch den Prägevorgang verursachte Welligkeit oder Aufwölbung der Materialbahn außerhalb der Prägungen verhindert oder zumindest minimiert wird. Dies gilt insbesondere dann, wenn die Öffnungen zumindest teilweise oder vollständig innerhalb der Prägungen angeordnet sind. Die maximale Tiefe der Prägungen kann bevorzugt mindestens ca. das 2-fache, insbesondere mindestens ca. das 3-fache, bevorzugt mindestens ca. das 5-fache der Materiadicke des Ausgangsmaterials der Materialbahn betragen. Auch bei diesen ungewöhnlich tiefen Prägungen wird durch die Öffnungen eine unerwünschte Welligkeit oder Aufwölbung der Materialbahn vermieden und gleichzeitig eine Versteifung des Materials erreicht.

Weitere vorteilhafte Ausführungsformen sind in den Unteransprüchen angegeben.

Die Erfindung wird nachfolgend rein beispielhaft unter Bezugnahme auf die Zeichnungen näher beschrieben. In den Zeichnungen zeigen:
- Fig. 1: eine perspektivische Ansicht einer Rahmenkonstruktion mit erfindungsgemäß ausgebildeten T-Profilschienen zur Bildung einer Rasterdecke,
- Fig. 2: eine perspektivische Ansicht eines als erfindungsgemäße T-Profilschiene ausgebildeten Bauprofils aus Fig. 1,
- Fig. 3: eine Draufsicht auf eine Materialbahn zur Herstellung des Bauprofils gemäß Fig. 2,
- Fig. 4: eine schematische Darstellung einer Vorrichtung zur Herstellung eines erfindungsgemäß ausgebildeten Bauprofils,
- Fig. 5: ein Querschnitt durch die Materialbahn gemäß Fig. 3 und
- Fig. 6: eine perspektivische Ansicht eines nicht zur Erfindung gehörenden V-Profils.

Fig. 1 zeigt eine Rahmenkonstruktion 1, die aus einer Vielzahl von parallelen und senkrecht dazu verlaufenden Profilschienen 2 besteht.

Die Profilschienen 2 besitzen einen T-förmigen Querschnitt, mit einem lang gestreckten Steg 3, sowie einem sich an seiner unteren Längskante anschließenden Untergurt 4. Der Untergurt 4 besteht aus zwei Umbiegungen des Stegs 3 jeweils nach außen, durch die zwei Untergurtabschnitte 5, 6 gebildet werden, die Auflagenflächen für plattenförmige Elemente 7, beispielsweise Deckenplatten bilden.

Die Profilschienen 2 besitzen an jeweils ihrer oberer Längsseite einen Obergurt 8, der als Hohlprofil ausgebildet ist und zur Ankopplung der Profilschienen 2 an Abhängeelemente 9, 10 dient.

Aus Fig. 2 ist der Aufbau der erfindungsgemäßen Profilschiene 2 deutlicher erkennbar.

Insbesondere ist aus Fig. 2 zu erkennen, dass der Steg 3 einen doppelwandigen Bereich 11 mit zwei Flächenabschnitten 12 der Profilschiene 2 bildet, in denen jeweils eine Vielzahl von Öffnungen 13 ausgebildet sind.

Die Profilschiene 2 ist entlang einer sich in Längsrichtung erstreckenden, mit dem Steg 3 zusammenfallenden Mittelebene symmetrisch ausgebildet und umfasst einen Grundkörper 14, der einen sich in Längsrichtung erstreckenden Mittelbereich 15, sich beidseits des Mittelbereichs 15 in Längsrichtung erstreckende Längsbereiche 16 und sich an die Längsbereiche 16 jeweils anschließende, ebenfalls in Längsrichtung erstreckende außen liegende Bereiche 17 umfasst. Der Mittelbereich 15 ist dabei als Hohlprofil ausgebildet und bildet den Obergurt 8. Die beiden Längsbereiche 16 liegen aneinander an und bilden den doppelwandigen Bereich 11 und damit den Steg 3. Die beiden außen liegenden Bereiche 17 sind jeweils gegenüber den Längsbereichen 16 um 90° umgebogen und bilden die beiden Untergurtabschnitte 5, 6.

Auf der Oberseite des Obergurts 8 und damit im Mittelbereich 15 ist eine als Führungsnut ausgebildete Profilvertiefung 18 ausgebildet, die sich über die gesamte Länge der Profilschiene 2 erstreckt. Die Profilvertiefung besitzt zwei seitliche Führungsflächen 19, die zum seitlichen Führen bei der Herstellung der Profilschiene 2 ausgebildet sind, wie es im Folgenden noch näher erläutert wird.

Wie weiterhin aus Fig. 2 zu erkennen ist, sind die in den Längsbereichen 16 ausgebildeten Öffnungen 13 alternierend angeordnet. Dabei sind die Längsbereiche 16 jeweils in zwei in Längsrichtung nebeneinander angeordnete Teillängsbereiche 21, 22 aufgeteilt, die zur Bildung der Öffnungen 13 jeweils durch umgefaltete, stegförmige Abschnitte 23 einstückig miteinander verbunden sind. Die Öffnungen 13 sind dabei als aufgeweitete Öffnungen ausgebildet, wie es ebenfalls im Weiteren näher erläutert wird. Während die Öffnungen 13 in den beiden Längsbereichen 16 jeweils so angeordnet sind, dass sie miteinander fluchten, ist es grundsätzlich auch möglich, dass die Öffnungen 13 in dem einen Längsbereich 16 gegenüber den Öffnungen 13 im anderen Längsbereich 16 versetzt angeordnet sind, so dass die Öffnungen 13 jeweils teilweise oder vollständig durch das Material des jeweils gegenüberliegenden Längsbereichs 16 verdeckt sind.

In den Längsbereichen 16 sind jeweils Quersicken 41 ausgebildet, die sich in die Bereiche zwischen den Öffnungen 13 hinein erstrecken. Die Quersicken 41 sind an ihren außen liegenden Enden jeweils mit Längssicken 42 verbunden, so dass zwei kammartige Strukturen gebildet werden. Dies Quer- und Längssicken 41, 42 können dabei entweder direkt geprägt werden oder es können die zwischen den Quer- und Längssicken 41, 42 liegenden Materialbereiche 43 eingeprägt werden, so dass die Quer- und Längssicken 41, 42 als Erhebungen stehen bleiben. In diesem Fall wird erreicht, dass die beim Prägevorgang auftretenden Materialspannungen von den innerhalb der geprägten Bereiche liegenden Öffnungen 13 aufgenommen werden, so dass eine unerwünschte Welligkeit oder Aufwölbung der Längsbereiche 16 vermieden wird.

Fig. 3 zeigt eine Draufsicht auf eine lang gestreckte Materialbahn 24, die zur Herstellung der Profilschiene 2 entlang ihrer Längsrichtung gemäß einem Pfeil 25 bewegt wird. Die Materialbahn 24 ist dabei als ebene Materialbahn ausgebildet, wobei in Fig. 3 durch gestrichelte Linien 26, 27 jeweils Biegekanten angedeutet sind, entlang derer jeweils die außen liegenden Bereiche 17 gegenüber den Längsbereichen 16 bzw. die Längsbereiche 16 gegenüber dem Mittelbereich 15 umgebogen werden, um letztlich die Profilschiene 2 gemäß Fig. 2 zu erzeugen.

In der Materialbahn 24 sind in den Längsbereichen 16 die Öffnungen 13 noch nicht in ihrer aufgeweiteten Form dargestellt, sondern es sind lediglich schlitzförmige Öffnungen 26 vorhanden, die beispielsweise durch ein Laserschneidverfahren, ein Hubstanzverfahren oder ein Rollschneidverfahren eingebracht werden.

Die Erzeugung der Profilschiene 2 sowie der aufgeweiteten Öffnungen 13 wird im Folgenden anhand der Fig. 4 und 5 näher erläutert.

Die Materialbahn 24 wird im Endlosverfahren beispielsweise von einer Rolle 29 abgewickelt und über Führungsrollen 30 einer Profilierungseinheit 31 zugeführt. In dieser wird die Profilvertiefung 18 kontinuierlich eingeprägt, wie es in Fig. 4 an der Position 32 angedeutet ist. Bei einer weiteren Vorwärtsbewegung in Längsrichtung entsprechend dem Pfeil 25 wird die Materialbahn 24 einer Schneideinheit 33 zugeführt, in der die schlitzförmigen Öffnungen 28 erzeugt werden. Daraufhin kann die Materialbahn einer optionalen Prägeeinheit 44 zum Erzeugen der Quer- und Längssicken 41, 42 zugeführt werden.

Anschließend wird die Materialbahn 24 einer Aufweiteinheit 34 zugeführt. In der Aufweiteinheit 34 sind Führungsabschnitte 35, 36 vorgesehen, die mit der Profilvertiefung 18 so zusammenwirken, dass eine Bewegung des Mittelbereichs 15 der Materialbahn 24 quer zur Längsrichtung und im Wesentlichen in der Ebene der Materialbahn 24 verhindert wird.

Dazu greift der Führungsabschnitt 35 in die Profilvertiefung 18 von oben ein, während der Führungsabschnitt 36 die entsprechende Profilerhöhung auf der anderen Seite der Materialbahn 24 umgreift. Der Führungsabschnitt 35 liegt an den Führungsflächen 19 der Profilvertiefung 18 an und verhindert damit eine Bewegung quer zur Längserstreckung der Materialbahn 24. In ähnlicher Weise liegt der Führungsabschnitt 36 an den entsprechend außen liegenden Flächen der Profilerhöhung an, um ebenfalls eine Querverschiebung zu vermeiden.

Grundsätzlich kann anstelle von zwei solchen Führungsabschnitten 35, 36 auch jeweils nur ein derartiger Führungsabschnitt vorgesehen sein. Auf der gegenüberliegenden Fläche der Materialbahn kann je nach Bedarf eine sonstige geeignete Abstütz- bzw. Führungsfläche für die Materialbahn 24 vorgesehen sein. Außerdem kann die Profilvertiefung auch von unten in die Materialbahn 24 eingebracht sein, so dass eine entsprechende Profilerhöhung nach oben aus der Materialbahn 24 herausragt.

Die auf diese Weise geführte Materialbahn 24 wird in der Aufweiteinheit 34 aufgeweitet, indem die beiden außen liegenden Längskanten 37, 38 der Materialbahn 24 ergriffen und entsprechend Pfeilen 39, 40 quer zur Längserstreckung und im Wesentlichen in der Ebene der Materialbahn 24 auseinander gezogen werden. Da die Materialbahn 24 über die Profilvertiefung 18 und die Führungsabschnitte 35, 36 in Querrichtung fixiert ist, werden bei dieser Auseinanderbewegung die jeweils beidseits des Mittelbereichs 15 liegenden Längsbereiche 16 in identischer Weise mit entsprechenden Aufziehkräften beaufschlagt, wodurch die schlitzförmigen Öffnungen 28 in beiden Längsbereichen gleichmäßig aufgeweitet werden, bis die in Fig. 2 dargestellten aufgeweiteten Öffnungen 13 gebildet sind. Durch die Fixierung des Mittelbereichs 15 über die Profilvertiefung 18 und die Führungsabschnitte 35, 36 wird dabei gewährleistet, dass die Öffnungen 13 in beiden Längsbereichen 16 gleichmäßig aufgeweitet werden.

Anschließend kann die auf diese Weise aufgeweitete Materialbahn in einer nicht dargestellten Umformstation zu der in Fig. 2 dargestellten Profilschiene 2 umgeformt werden, indem die außen liegenden Bereiche 17 entlang der gestrichelten Linie 26 gegenüber den Längsbereichen 16 und diese entlang der gestrichelten Linien 27 gegenüber dem Mittelbereich 15 umgebogen werden. Der Mittelbereich 15 wird dabei zusätzlich zu einem Hohlprofil mit Vierkantquerschnitt oder einem sonstigen geeigneten Querschnitt umgebogen, wie es in Fig. 2 zu erkennen ist.

Fig. 6 zeigt ein nicht zur Erfindung gehörendes V-Profil. Die Längsbereiche 16 sind V-förmig gegeneinander umgeklappt und umfassen wie zur Fig. 2 beschrieben die Öffnungen 13. Die Profilvertiefung 18 fällt mit der umgefalteten Längskante zwischen den Schenkeln des V-Profils zusammen und ist daher kaum mehr sichtbar. Wie zuvor beschrieben werden die Öffnungen 13 durch Auseinanderziehen der Längsbereiche 16 aufgeweitet, wobei der Mittelbereich 15 über die Profilvertiefung 18 in Querrichtung fixiert wird.

### Bezugszeichenliste

- 1: Rahmenkonstruktion
- 2: Profilschiene
- 3: Steg
- 4: Untergurt
- 5: Untergurtabschnitt
- 6: Untergurtabschnitt
- 7: plattenförmige Elemente
- 8: Obergurt
- 9: Abhängeelement
- 10: Abhängeelement
- 11: doppelwandiger Bereich
- 12: Flächenabschnitte
- 13: Öffnungen
- 14: Grundkörper
- 15: Mittelbereich
- 16: Längsbereiche
- 17: außen liegende Bereiche
- 18: Profilvertiefung
- 19: Führungsflächen
- 21: Teillängsbereiche
- 22: Teillängsbereiche
- 23: stegförmige Abschnitte
- 24: Materialbahn
- 25: Pfeil
- 26: gestrichelte Linie
- 27: gestrichelte Linie
- 28: schlitzförmige Öffnungen
- 29: Rolle
- 30: Führungsrollen
- 31: Profileinheit
- 32: Position
- 33: Schneideinheit
- 34: Aufweiteinheit
- 35: Führungsabschnitt
- 36: Führungsabschnitt
- 37: Längskante
- 38: Längskante
- 39: Pfeil
- 40: Pfeil
- 41: Quersicken
- 42: Längssicken
- 43: Materialbereiche
- 44: Prägeeinheit

## Patentansprüche

1. T-Profilschiene (2) zum Tragen von plattenförmigen Elementen (7) für die Einlegemontage von Deckenplatten für Rasterdecken mit einem insbesondere metallischen, lang gestreckten Grundkörper (14), der einen sich in Längsrichtung erstreckenden, im Wesentlichen geschlossen ausgebildeten Mittelbereich (15), zumindest zwei sich beidseits des Mittelbereichs (15) erstreckende Längsbereiche (16), in denen quer zur Längserstreckung des Grundkörpers (14) aufgeweitete Öffnungen (13) angeordnet sind, und einen doppelwandigen Bereich (11) mit zwei Flächenabschnitten (12) umfasst, wobei die aufgeweiteten Öffnungen (13) in den zwei Flächenabschnitten (12) des doppelwandigen Bereichs (11) ausgebildet sind, wobei im Mittelbereich (15) des Grundkörpers (14) zumindest eine sich in Längsrichtung des Grundkörpers (14) über dessen gesamte Länge erstreckende Profilvertiefung (18) oder -erhöhung mit seitlichen Führungsflächen (19) ausgebildet ist und wobei der Mittelbereich (15) einen Obergurt (8), der doppelwandige Bereich (11) einen Steg (3) und die außenliegenden Bereiche (17) einen Untergurt (4) der T-Profilschiene (2) bilden.

2. T-Profilschiene nach Anspruch 1,
**dadurch gekennzeichnet,**
**dass** die Profilvertiefung (18) als Führungsnut ausgebildet ist.

3. T-Profilschiene nach Anspruch 1,
**dadurch gekennzeichnet,**
**dass** die Profilerhöhung als rückwärtiger Bereich einer Führungsnut ausgebildet ist.

4. T-Profilschiene nach zumindest einem der vorhergehenden Ansprüche,
**dadurch gekennzeichnet,**
**dass** die Längsbereiche (16) zumindest zwei in Längsrichtung nebeneinander angeordnete Teillängsbereiche (21, 22) umfassen, die zur Bildung der aufgeweiteten Öffnungen (13) jeweils durch umgefaltete, stegförmige Abschnitte (23) einstückig miteinander verbunden sind.

5. T-Profilschiene nach zumindest einem der vorhergehenden Ansprüche,
**dadurch gekennzeichnet,**
**dass** sich an die die aufgeweiteten Öffnungen (13) umfassenden Längsbereiche (16) jeweils außenliegende Bereiche (17) anschließen, in denen insbesondere keine Öffnungen (13) ausgebildet sind.

6. Verfahren zum Herstellen einer metallischen T-Profilschiene, insbesondere einer T-Profilschiene nach einem der vorhergehenden Ansprüche, bei dem in einen Mittelbereich (15) einer lang gestreckten Materialbahn (24) zumindest eine sich in Längsrichtung erstreckende Profilvertiefung (18) oder -erhöhung mit seitlichen Führungsflächen (19) ausgebildet wird, in zumindest zwei sich beidseits des Mittelbereichs (15) erstreckende Längsbereiche (16) der Materialbahn (24) im Wesentlichen schlitzförmige Öffnungen (28) eingebracht werden, die Profilvertiefung (18) oder -erhöhung während einer Längsbewegung der Materialbahn (24) entlang eines Führungsabschnitts (35, 36) so geführt wird, dass eine Bewegung des Mittelbereichs (15) quer zur Längsrichtung und im Wesentlichen in der Ebene der Materialbahn (24) durch die ineinander greifende Profilvertiefung (18) oder -erhöhung und den Führungsabschnitt (35, 36) verhindert wird, die Öffnungen (28) während der Längsbewegung der Materialbahn (24) durch ein Auseinanderziehen der Längsbereiche (16) quer zur Längsrichtung aufgeweitet werden, nach dem Aufweiten der Öffnungen (28) die Längsbereiche (16) gegenüber dem Mittelbereich (15) umgebogen werden, der Mittelbereich (15) so umgeformt wird, dass die Längsbereiche (16) einen doppelwandigen Bereich (11) bilden, je ein sich an den jeweiligen Längsbereich (16) anschließender außenliegender Bereich (17), der insbesondere keine Öffnungen (28) umfasst, gegenüber dem jeweiligen Längsbereich (16) umgebogen wird und durch den Mittelbereich (15) ein Obergurt (8), durch den doppelwandiger Bereich (11) ein Steg (3) und durch die außenliegenden Bereiche (17) ein Untergurt (4) der T-Profilschiene (2) gebildet wird.

7. Verfahren nach Anspruch 6,
**dadurch gekennzeichnet,**
**dass** die Profilvertiefung (18) oder -erhöhung während der Längsbewegung der Materialbahn (24) erzeugt wird.

8. Verfahren nach Anspruch 6 oder 7,
**dadurch gekennzeichnet,**
**dass** die schlitzförmigen Öffnungen (28) während der Längsbewegung der Materialbahn (24) erzeugt werden.

9. Verfahren nach zumindest einem der Ansprüche 6 bis 8,
**dadurch gekennzeichnet,**
**dass** die Öffnungen (28) durch ein Umfalten von stegförmigen Abschnitten (23) aufgeweitet werden, welche jeweils zwei Teillängsbereiche (21, 22) des jeweiligen Längsbereichs (16) einstückig miteinander verbinden.

10. Vorrichtung zum Durchführen des Verfahren nach einem der Ansprüche 6 bis 9, mit einer Profilierungseinheit (31) zum Erzeugen der Profilvertiefung (18) oder -erhöhung in der Materialbahn (24), mit einer Schneideinheit (23) zum Erzeugen der schlitzförmigen Öffnungen (28), mit einer Aufweiteinheit (34) zum Aufweiten der Öffnungen (28) und mit dem Führungsabschnitt (35, 36) zur Längsführung der Profilvertiefung (18) oder -erhöhung, wobei der Führungsabschnitt (35, 36) so in die Profilvertiefung (18) eingreift oder die Profilerhöhung übergreift, dass eine Bewegung des Mittelbereichs (15) der Materialbahn (24) quer zur Längsrichtung und im Wesentlichen in der Ebene der Materialbahn (24) verhindert wird.

## Claims

1. A T-section rail (2) for carrying panel-shaped elements (7) for the insertion assembly of ceiling panels for grid ceilings having an elongated base body (14) which is in particular metallic, which includes a middle region (15) extending in the longitudinal direction and formed at least substantially as closed, which includes at least two longitudinal regions (16) which extend at both sides of the middle region (15) and in which openings (13) widened transversely to the longitudinal extent of the base body (14) are arranged, and which includes a double-wall region (11) having two surface portions (12), with the widened openings (13) being formed in the two surface portions (12) of the double wall region (11), wherein at least one section recess (18) or section protrusion having side guide surfaces (19) is formed in the middle region (15) of the base body (14) and extends in the longitudinal direction of the base body (14) over its total length, and wherein the middle region (15) forms a top chord (8), the double wall region (11) forms a web (3) and the outwardly disposed regions (17) form a bottom chord (4) of the T-section rail (2).

2. A T-section rail in accordance with claim 1,
**characterized in that**
the section recess (18) is formed as a guide groove.

3. A T-section rail in accordance with claim 1,
**characterized in that**
the section protrusion is formed as a rear region of a guide groove.

4. A T-section rail in accordance with at least one of the preceding claims,
**characterized in that**
the longitudinal regions (16) include at least two longitudinal part regions (21, 22) which are arranged next to one another in the longitudinal direction and which are each connected to one another in one piece by folded over web-shaped portions (23) to form the widened openings (13).

5. A T-section rail in accordance with at least one of the preceding claims,
**characterized in that**
respective outwardly disposed regions (17) in which in particular no openings (13) are formed adjoin the longitudinal regions (16) including the widened openings (13).

6. A method of manufacturing a metallic T-section rail, in particular a T-section rail in accordance with any one of the preceding claims, wherein at least one section recess (18) or section protrusion having side guide surfaces (19) and extending in the longitudinal direction is formed in a middle region (15) of an elongated material web (24); substantially slit-shaped openings (28) are introduced into at least two longitudinal regions (16) of the material web (24) extending at both sides of the middle region (15); the section recess (18) or section protrusion is guided during a longitudinal movement of the material web (24) along a guide portion (35, 36) such that a movement of the middle region (15) transverse to the longitudinal direction and substantially in the plane of the material web (24) is prevented by the mutual engaging of the section recess (18) or section protrusion and the guide portion (35, 36); the openings (28) are widened transversely to the longitudinal direction by a pulling apart of the longitudinal regions (16) during the longitudinal movement of the material web (24); the longitudinal regions (16) are bent over with respect to the middle region (15) after the widening of the openings (28); the middle region (15) is shaped so that the longitudinal regions (16) form a double wall region (11); a respective outwardly disposed region (17) which adjoins the respective longitudinal region (16) and which in particular includes no openings (28) is bent over with respect to the respective longitudinal region (16); and a top chord (8) is formed by the middle region (15), a web (3) is formed by the double wall region (11) and a bottom chord (4) of the T-section rail (2) is formed by the outwardly disposed regions (17).

7. A method in accordance with claim 6,
**characterized in that**
the section recess (18) or section protrusion is produced during the longitudinal movement of the material web (24).

8. A method in accordance with claim 6 or claim 7,
**characterized in that**
the slit-shaped openings (28) are produced during the longitudinal movement of the material web (24).

9. A method in accordance with at least one of the claims 6 to 8,
**characterized in that**
the openings (28) are widened by a folding over of web-shaped portions (23) which each connect two longitudinal part regions (21, 22) of the respective longitudinal region (16) to one another in one piece.

10. An apparatus for carrying out the method in accordance with any one of the claims 6 to 9, having a profiling unit (31) for producing the section recess (18) or section protrusion in the material web (24), having a cutting unit (23) for producing the slit-shaped openings (28), having a widening unit (34) for widening the openings (28) and having the guide portion (35, 36) for the longitudinal guidance of the section recess (18) or section protrusion, wherein the guide section (35, 36) engages into the section recess (18) or engages over the section protrusion such that a movement of the middle region (15) of the material web (24) transverse to the longitudinal direction and substantially in the plane of the material web (24) is prevented.

## Revendications

1. Rail profilé en T (2) pour porter des éléments en forme de plate-forme (7) pour le montage en insertion de plaques de plafond pour des plafonds tramés, comprenant un corps de base (14) en particulier métallique et étiré en longueur, qui comprend une zone médiane (15) s'étendant en direction longitudinale et réalisée sensiblement fermée, au moins deux zones longitudinales (16) s'étendant sur les deux côtés de la zone médiane (15) et dans lesquelles sont agencées des ouvertures (13) évasées transversalement à l'extension longitudinale du corps de base (14), et une zone à double paroi (11) avec deux portions surfaciques (12), dans lequel les ouvertures évasées (13) sont réalisées dans les deux portions surfaciques (12) de la zone à double paroi (11), dans lequel au moins un renfoncement (18) ou une surélévation du profilé avec des surfaces de guidage latérales (17) est réalisé(e) dans la zone médiane (15) du corps de base (14) en s'étendant en direction longitudinale du corps de base (14) sur la totalité de sa longueur, et dans lequel la zone médiane (15) forme une membrure supérieure (8), la zone à double paroi (11) forme une âme (3), et les zones extérieures (17) forment une membrure inférieure (4) du rail profilé en T (2).

2. Rail profilé en T selon la revendication 1,
**caractérisé en ce que** le renfoncement de profilé (18) est réalisé sous la forme d'une gorge de guidage.

3. Rail profilé en T selon la revendication 1,
**caractérisé en ce que** la surélévation du profilé est réalisée sous la forme d'une zone postérieure d'une gorge de guidage.

4. Rail profilé en T selon l'une au moins des revendications précédentes,
**caractérisé en ce que** les zones longitudinales (16) incluent au moins deux zones longitudinales partielles (21, 22) agencées l'une à côté de l'autre en direction longitudinale qui, pour former les ouvertures évasées (13), sont reliées l'une à l'autre d'un seul tenant par des tronçons respectifs repliés en forme de barrettes (23).

5. Rail profilé en T selon l'une au moins des revendications précédentes,
**caractérisé en ce que** des zones extérieures respectives (17), dans lesquelles en particulier aucune ouverture (13) n'est réalisée, se raccordent aux zones extérieures respectives (16) qui comportent les ouvertures évasées (13).

6. Procédé pour réaliser un rail profilé en T métallique, en particulier un rail profilé en T selon l'une des revendications précédentes, dans lequel on réalise dans une zone médiane (15) d'une bande de matériau (24) étirée en longueur au moins un renfoncement (18) ou une surélévation du profilé s'étendant en direction longitudinale et comportant des surfaces de guidage latérales (19), on ménage dans au moins deux zones longitudinales (16) de la bande de matériau (24), s'étendant sur les deux côtés de la zone médiane (15) des ouvertures sensiblement en forme de fentes (28), on guide le renfoncement (18) ou la surélévation du profilé le long d'une portion de guidage (35, 36), pendant un déplacement longitudinal de la bande de matériau (24), de telle façon qu'un déplacement de la zone médiane (15) transversalement à la direction longitudinale et sensiblement dans le plan de la bande de matériau (24) est empêché par l'engagement réciproque du renfoncement (18) ou de la surélévation du matériau et de la portion de guidage (35, 36), on évase les ouvertures (28) pendant le mouvement longitudinal de la bande de matériaux (24) en tirant les zones longitudinales (16) en écartement transversalement à la direction longitudinale, après l'évasement des ouvertures (28), on rabat les zones longitudinales (16) par rapport à la zone médiane (15) et on déforme la zone médiane (15) de telle façon que les zones longitudinales (16) forment une zone à double paroi (11), on rabat une zone extérieure respective (17), qui se raccorde à la zone longitudinale (16) et qui ne comporte en particulier aucune ouverture (28), par rapport à la zone longitudinale respective (16) et au moyen de la zone médiane (15) on forme une membrure supérieure (8), par la zone à double paroi (11) on forme une âme (3), et par les zones extérieures (17) on forme une membrure inférieure (4) du rail profilé en T (2).

7. Procédé selon la revendication 6,
**caractérisé en ce que** le renfoncement (18) ou la surélévation du profilé est engendré(e) pendant le mouvement longitudinal de la bande de matériau (24).

8. Procédé selon la revendication 6 ou 7,
**caractérisé en ce que** les ouvertures en forme de fente (28) sont engendrées pendant le mouvement longitudinal de la bande de matériau (24).

9. Procédé selon l'une au moins des revendications 6 à 8,
**caractérisé en ce que** les ouvertures (28) sont évasées en repliant des portions (28) en forme de barrettes, qui relient l'une à l'autre d'un seul tenant deux zones longitudinales partielles respectives (21, 22) de la zone longitudinale (16).

10. Appareil pour la mise en oeuvre du procédé selon l'une des revendications 6 à 9, comprenant une unité de profilage (31) pour engendrer le renfoncement (18) ou la surélévation du profilé dans la bande de matériau (24), comprend une unité de coupe (28) pour engendrer les ouvertures en forme de fente (28), comprenant une unité d'évasement (34) pour évaser les ouvertures (28) et comprenant la portion de guidage (35, 36) pour le guidage longitudinal du renfoncement (18) ou de la surélévation du profilé, dans lequel la portion de guidage (35, 36) s'engage dans le renfoncement de profilé (18) ou coiffe la surélévation de profilé de telle façon qu'un mouvement de la zone médiane (15) de la bande de matériau (24) transversalement à la direction longitudinale et sensiblement dans le plan de la bande de matériau (24) est empêché.
